# EUROPÄISCHE PATENTSCHRIFT

(11) **EP 0 133 579 B1**
(45) Veröffentlichungstag und Bekanntmachung des Hinweises auf die Patenterteilung: **02.11.1988**
(21) Anmeldenummer: 84109465.9
(22) Anmeldetag: 09.08.1984
(51) Int. Cl.: B65D 5/00

(54) **Steige aus Pappe**
Carton tray
Plateau en carton

(30) Priorität: 13.08.1983 DE 3329426
(43) Veröffentlichungstag der Anmeldung: 27.02.1985
(73) Patentinhaber: Herzberger Papierfabrik Ludwig Osthushenrich GmbH & Co KG, D-3420 Herzberg/Harz (DE)
(72) Erfinder: Henne, Heinrich, D-3420 Herzberg am Harz (DE); Ernst, Hans Jürgen, D-3420 Herzberg am Harz (DE)
(74) Vertreter: Lins, Edgar, Dipl.-Phys. Dr.jur.

(56) Entgegenhaltungen:
- CH-A- 381 601
- DE-B- 1 097 351
- FR-A- 1 192 761
- FR-A- 1 239 460
- FR-A- 1 571 502
- GB-A- 927 863

## Beschreibung

Die Erfindung betrifft eine Steige aus Pappe, insbesondere für Obst und Gemüse, mit einem rechteckigen Bodenteil, an dem durch Seitenwandstreifen gebildete Seitenwände angelenkt sind, wobei in den Ecken zwischen den Seitenwänden Ansätze an kurzen Kanten der Seitenwände angelenkt sind, aus denen durch mehrfache Faltung parallel zur kurzen Kante Eckstützen gebildet sind, die die Seitenwände außerhalb des Eckstützenbereichs nach oben überragen.

Derartige Steigen sind in vielfacher Ausführungsform bekannt. Sie dienen im allgemeinen zur Aufnahme von leichtem Gemüse oder leichtem Obst und müssen daher eine gewisse Stabilität, also Trag- und Stauchfähigkeit sowie Verwindungssteifigkeit auch nach Einfluß von Feuchtigkeit aufweisen. Zur Erhöhung der Stabilität sind die Eckstützen vorgesehen, die mit den Seitenwänden verklebt werden. In der GB-A-927 863 ist ein Beispiel für eine solche Steige offenbart. Die Seitenwände sind dabei doppelwandig ausgebildet, indem an dem an dem Bodenteil angelenkten Seitenwandstreifen ein weiterer Seitenwandstreifen etwa gleicher Höhe angelenkt ist, der beim Aufrichten der Steige um 180° flächig gegen den ersten Seitenwandstreifen gedrückt und dort verklebt wird.

Die bekannten Steigen eignen sich nicht für die Aufnahme von größeren Gewichten, so daß für schwerere Gemüse- und Obstsorten Holzkisten im Gebrauch sind, die einerseits relativ teuer sind, und sich andererseits schlecht bedrucken lassen. Die Holzsteigen sind aus einem Holzboden, Holzseitenwänden und dreieckigen Holz-Eckstützen hergestellt, wobei die Verbindung durch Nagelung erfolgt.

Da die Holzsteigen aufgrund ihrer schlechten Bedruckbarkeit eine Herausstellung einer Marke für Obst oder Gemüse bestimmter Herkunft nicht zulassen, hat sich auf diesem Sektor eine Verkaufsstrategie mit Markenartikeln noch nicht durchgesetzt. Diese wäre jedoch ohne weiteres möglich, wenn gut bedruckbare Pappsteigen für diese Anwendungsfälle benutzt werden könnten.

In der CH-A-381 601 ist eine Steige offenbart, die ebenfalls mit Eckstützen versehen ist, die durch mehrfache Faltung von Ansätzen der Seitenwände gebildet sind. Die Eckstützen weisen die gleiche Höhe wie die Seitenwände auf. Die Seitenwände sind mit einer oberen Umbördelung versehen, so daß ein die obere Öffnung verkleinernder, umlaufender Rand entsteht. Die Verriegelung der umgebördelten Randstreifen erfolgt durch Einstecken in die gefalteten Eckstützen.

Der Erfindung liegt die Aufgabe zugrunde, eine Steige der eingangs erwähnten Art so auszubilden, daß die Stabilität und Wetterbeständigkeit weiter erhöht wird.

Diese Aufgabe wird erfindungsgemäß bei einer Steige der eingangs erwähnten Art dadurch gelöst, daß die mit den Ansätzen versehene Seitenwand an ihrer oberen Längsseite über eine erste Falzlinie mit einem die Eckstütze überdeckenden Verbindungsstück verbunden ist, an das sich über eine zweite, zu der ersten Falzlinie um 90° gedrehte und gegenüber der Verbindungslinie zwischen Bodenteil und der benachbarten Seitenwand etwas nach außen versetzte Falzlinie eine Klebelasche anschließt, die, von der Oberseite der Eckstütze nach unten ragend, mit der Außenseite der Seitenwand verklebt ist.

Die erfindungsgemäße Steige zeichnet sich dadurch aus, daß das Verbindungsstück die Oberseite der Eckstütze abdeckt und daß die Klebelasche, von der Oberseite der Eckstütze nach unten ragend, mit der Außenseite der benachbarten Seitenwand verklebt ist.

Durch die erfindungsgemäße Ausbildung der Steige wird einerseits erreicht, daß die mit Schnittkanten nach oben zeigenden Eckstützen abgedeckt sind, so daß die Eckstützen sich nicht über die Schnittkanten mit Wasser vollsaugen, wenn die Steige einmal im Regen steht; andererseits wird durch die Verklebung der Klebelasche mit der benachbarten Seitenwand eine feste Eckverbindung erzeugt, die ein Abreißen der Seitenwand von der Eckstütze erschwert.

Vorzugsweise ist die Breite der ersten und zweiten Falzlinie des Verbindungsstücks mindestens so groß wie die Breite des ersten und letzten Teilstücks des mehrfach faltbaren Ansatzes. Dadurch wird erreicht, daß eine vollständige Abdeckung der Eckstütze durch das Verbindungsstück erfolgt. Das erste und letzte Teilstück des Ansatzes bildet jeweils die Verbindungsfläche für die Verklebung mit den an der Ecke zusammenstoßenden Seitenwänden der Steige.

Die Klebelasche erfüllt eine zusätzliche Stützfunktion, wenn ihre Länge etwas größer ist als die Höhe der benachbarten Seitenwand. Im verklebten Zustand der Steige schließt die Klebelasche zweckmäßigerweise mit der Unterkante der Seitenwand, also mit dem Boden der Steige, ab. Die Klebelasche führt daher im Eckbereich zu einer Verstärkung der Seitenwand, wodurch insbesondere eine wesentliche Erhöhung der Stauchfestigkeit der Eckstützen erzielt wird.

Vorzugsweise werden die Eckstützen dreiteilig ausgebildet, so daß sie ein Dreieck bilden. In dieser Ausgestaltung ist es zweckmäßig, wenn das Verbindungsstück die Form eines Dreiecks aufweist.

Die erfindungsgemäße Steige ist für hohe Lasten geeignet und wird daher vorzugsweise mit doppelwandigen Seitenwänden ausgebildet. Hierzu sind die Seitenwandstreifen mit einem an ihrer oberen Längskante angelenkten weiteren Seitenwandstreifen verbunden, der vor den Eckstützbereichen der Seitenwände endet. Die doppelwandige Ausbildung der Seitenwände geschieht daher nur zwischen den Eckstützen, nicht aber im Eckstützbereich. Dabei ist die Faltlinie zwischen den beiden Seitenwandstreifen vorzugsweise näher am Bodenteil als die Oberkante der Seitenwand im Bereich der Eckstützen, so daß die Seitenwand im Bereich der Eckstützen deren Höhe, im übrigen aber eine niedrigere Höhe aufweist.

Zur Aufrichtung der Steige ist es wegen des starken Pappmaterials erforderlich, eine Falzrillung vorzusehen. Diese wird üblicherweise so ausgebildet, daß eine mittlere Rillung von der Unterseite des Bodenteils erfolgt und auf jeder Seite der mittleren Rillung von der Oberseite eine Rillung vorgesehen wird. Dadurch entsteht ein Falzwulst, der nach oben gewölbt ist.

Dieser Falzwulst stört die Auflage der Eckstütze auf dem Bodenteil. Es ist daher vorteilhaft, wenn der erste und letzte Abschnitt des Ansatzes an der zu benachbarten Seitenwand zeigenden Seite um die Höhe des Falzwulstes kürzer ausgebildet sind als das Mittelteil des Ansatzes. Diese kürzere Ausbildung bewirkt, daß die flächig an den Seitenwänden anliegenden Teile der Eckstütze auf dem Falzwulst aufliegen, während das Mittelteil der Eckstütze direkt auf dem Bodenteil steht. Auf diese Weise findet eine stabile Abstützung der Eckstütze nach unten statt.

In einer alternativen Ausführungsform sind die Seitenwandstreifen mit dem Bodenteil im Bereich der Eckstützen über einen Gegenfalz angelenkt. Im Bereich der Eckstützen wird die Rillung demzufolge umgekehrt ausgeführt, d. h. die Ausbildung des Wulstes erfolgt zur Unterseite des Bodenteils. Demzufolge stört dann an der Oberseite des Bodenteils kein Falzwulst die Auflage der Eckstütze.

Die größte Stabilität wird erreicht, wenn die Klebelasche von außen mit der benachbarten Seitenwand verklebt ist. Aus maschinentechnischen Gründen kann es aber vorteilhaft sein, wenn die Lasche zwischen Seitenwand und Eckstütze geführt und dort verklebt ist.

Die Anlenkung des Verbindungsstücks mit der Klebelasche kann so wohl an den kurzen Seitenwänden als auch an den langen Seitenwänden erfolgen. In jedem Fall ist das Material für die Klebelasche in dem rechteckigen Pappstück enthalten, aus dem der Zuschnitt hergestellt wird. Bei der Anlenkung an den kurzen Seitenwänden erfolgt eine starke Stabilisierung der langen Seitenwände, an denen große Hebelkräfte wirken können. Im Bereich der Eckstütze sind für die lange Seitenwand dann drei Lagen miteinander verklebt, nämlich eine Lage der Eckstütze, die in diesem Bereich einlagige Seitenwand und die Klebelasche. Bei der Anlenkung des Verbindungsstücks mit der Klebelasche an der langen Seitenwand ist die Längsseite im Eckstützenbereich zweilagig, die Stirnseite dagegen dreilagig ausgebildet. Während aus Stabilitätsüberlegungen die Verklebung an der Längsseitenwand vorzuziehen ist, kann die Verklebung an der Stirnseitenwand Vorteile bei der maschinellen Aufrichtung und Verklebung der Steige haben.

Die Erfindung soll im folgenden anhand eines in der Zeichnung dargestellten Ausführungsbeispiels näher erläutert werden. Es zeigen:
Figur 1 einen flachliegenden Zuschnitt für die erfindungsgemäße Steige
Figur 2 eine perspektivische Darstellung der aus dem Zuschnitt aus Figur 1 aufgerichteten und verklebten Steige
Figur 3 eine Detaildarstellung des Eckbereichs der Steige vor dem Einschlagen und Verkleben des Verbindungsstücks und der Klebelasche mit der benachbarten Seitenwand.

Der in Figur 1 dargestellte Zuschnitt besteht aus einem rechteckigen Bodenteil 1, an den sich zwei Längsseitenwände 2 und zwei Stirnseitenwände 3 über Falzlinien 4 bzw. 5 anschließen. Die Seitenwände 2, 3 bestehen aus jeweils einem ersten Seitenwandstreifen 6, 7, an den über eine parallel zur Falzlinie 4, aber eine kleinere Länge als die Falzlinie 4 aufweisende weitere Faltlinie 8, 9 jeweils ein zweiter Seitenwandstreifen 10, 11 angelenkt ist. Der zweite Seitenwandstreifen 10 bzw. 11 dient zusammen mit dem zugehörigen ersten Seitenwandstreifen 6 bzw. 7 zur Ausbildung einer doppelten Seitenwand 2 im mittleren Bereich.

An die kurzen Kanten 12 der ersten Seitenwandstreifen 7 der Stirnseitenwände 3 schließen sich dreiteilige Ansätze 13 an, die zur Ausbildung von Eckstützen dienen. Die drei parallel zur kurzen Kante 12 verlaufenden Teile 14, 15, 16 des Ansatzes 13 sind durch Falzlinien voneinander getrennt. Die Länge des von der kurzen Kante 12 aus gesehen ersten Teils 14 und dritten Teils 16 ist zur benachbarten Längsseitenwand 2 hin etwas kürzer ausgebildet als die Länge des mittleren Teils 15.

Die Faltlinie 8 bzw. 9 zwischen den beiden Seitenwandstreifen 6, 10 bzw. 7, 11 erstreckt sich mittig über die Seitenwände 2, 3 bis vor den Bereich, in dem durch den Ansatz 13 eine Eckstütze ausgebildet wird. An den zur Ecke zeigenden Enden der Seitenwände 2, 3 weisen diese eine obere Kante 17, 18 auf, an der jeweils zweite Seitenwandstreifen 10, 11 nicht mehr anschließen. Im Bereich dieser Kanten 17, 18 ist die jeweilige Seitenwand 2, 3 daher nur einlagig ausgebildet.

Die obere Kante 17, 18 liegt weiter von der zugehörigen Falzlinie 4 bzw. 5 zwischen Längsseitenwand 2 bzw. Stirnseitenwand 3 und Bodenteil 1 entfernt als die Faltlinie 8 bzw. 9 zwischen den beiden Seitenwandstreifen 6, 10 bzw. 7,11 der Seitenwände 2, 3.

Die obere Kante 18 der Stirnseitenwandstreifen 7 ist als Falzlinie ausgebildet, über die an die Stirnseitenwand 3 ein dreieckiges Verbindungsstück 19 angelenkt ist. Das Verbindungsstück 19 ist ein rechtwinkliges Dreieck, dessen zweite Kathete als zweite Falzlinie 20 ausgebildet ist, die gegenüber der kurzen Kante 12 des Stirnseitenwandstreifens 7 etwas nach außen versetzt ist. Ober die zweite Falzlinie 20 ist mit dem Verbindungsstück 19 eine Klebelasche 21 verbunden, deren Länge etwas - nämlich etwa um die Stärke des Pappmaterials - länger ist als die Höhe der benachbarten Längsseitenwand 2 im Bereich der Kante 17.

Die Versetzung der zweiten Falzlinie 20 gegenüber der kurzen Kante 12 der Stirnseitenwand 3 nach außen ermöglicht ein Übergreifen der durch den Ansatz 13 gebildeten Eckstütze durch das Verbindungsstück 19 und Abklappen der Klebelasche 21 nach unten auf der Außenseite der Längsseitenwand 2. Die Breite der Klebelasche 21 ist etwas größer als die Breite des ersten Teils 14 des Ansatzes 13 und kann auch etwas breiter als die obere Kante 17 der Längsseitenwand 2 sein.

Figur 1 verdeutlicht, daß das Anschlußteil 19 und die Klebelasche 21 nicht über die äußere Begrenzung des durch die übrigen Zuschnitt-Teile, also insbesondere durch die doppelten Seitenwandungen 2, 3, gebildeten rechteckigen Pappstücks hinausragen. Verbindungsstück 19 und Klebelasche 21 können daher beim Stanzen des Zuschnitts aus demselben rechteckigen Pappstück mitgebildet werden, das auch ohne das Vorsehen von Verbindungsstück 19 und Klebelasche 21 erforderlich wäre.

Figur 2 zeigt die aus dem Zuschnitt aus Figur 1 aufgerichtete und verklebte Steige. Die Steige besteht aus einem Boden 1, Längsseitenwänden 2 und Stirnseitenwänden 3. In den Ecken der aufeinanderstoßenden Seitenwände 2,3 befinden sich Eckstützen 22, die aus den Ansätzen 13 gebildet sind. Zwischen den Eckstützen sind die Seitenwände 2, 3 doppelwandig ausgebildet durch Herumklappen der zweiten Seitenwandstreifen 10 bzw. 11 um die nunmehr oben liegenden Faltlinien 8 bzw. 9. Durch Einfalten der drei Teile 14,15,16 des Ansatzes 13 entstehen die dreieckigen Eckstützen 22. Das erste Teil 14 kommt dabei flächig an der Längsseitenwand 2 und das dritte Teil 16 flächig an der Stirnseitenwand 3 zur Anlage und ist dort verklebt. Das mittlere Teil 15 verbindet als Diagonale die beiden Teile 14,16 miteinander.

Von der als erste Falzlinie 18 ausgebildeten oberen Kante der in diesem Bereich einlagig ausgebildeten Stirnseite 3 ist das Verbindungsstück 19 so abgeklappt, daß es die Oberseite der durch die Teile 14, 15, 16 gebildeten Eckstütze 22 abdeckt. Die zweite Falzlinie 20 des Verbindungsstücks 19 liegt nunmehr aufgrund der Versetzung der zweiten Falzlinie 20 gegenüber der kurzen Kante 12 der Stirnseite 3 nach außen etwas außerhalb der benachbarten Längsseitenwand 2, und zwar vorzugsweise um genau die Materialstärke. Dadurch läßt sich die Klebelasche 21 nach unten abbiegen und mit der Außenseite der Längsseitenwand 2 flächig verkleben. Die Klebelasche 21 ist so lang ausgebildet, daß ihre untere Kante mit der unteren Kante der Längsseitenwand 2 abschließt. Im Falle eines auf die Eckstütze 22 von oben wirkenden Druckes (Stauchdruck) verstärkt somit die Klebelasche 21 die Eckstütze 22.

Figur 3 verdeutlicht den Aufbau der erfindungsgemäßen Steige im Eckbereich. Dargestellt ist eine Ecke einer aufgerichteten, an den Seitenwänden 2 und 3 sowie zur Eckstütze 22 bereits verklebten Steige. Verbindungsstück 19 und Klebelasche 21 sind noch nicht in ihre endgültige Position gebogen und zur Verdeutlichung nach außen um die erste Falzlinie 18 gebogen dargestellt.

Die Eckstütze 22 ist durch Aufwicklung der Teile 14, 15 und 16 des Ansatzes 13 quergestellt, wobei das erste Teil 14 flächig mit der benachbarten Längsseitenwand 2 und das dritte Teil 16 flächig mit der Stirnseitenwand 3 verklebt sind. Das durch die Eckstütze 22 gebildete Dreieck wird von oben durch das um die erste Falzlinie 18 herumgeklappte Verbindungsstück 19 abgedeckt, wobei die zweite Falzlinie 20 etwas außerhalb der Steige zu liegen kommt und das Herunterklappen der Klebelasche 21 nach unten ermöglicht, wobei die Klebelasche 21 flächig von außen an der Längsseitenwand 2 verklebt wird. Durch das Verbindungsstück 19 wird zusammen mit der Klebelasche 21 eine Eckverbindung zwischen der Stirnseitenwand 3, an die das Verbindungsstück 19 angelenkt ist und der Längsseitenwand 2 hergestellt, mit der die Klebelasche 21 flächig verklebt wird.

## Patentansprüche

1. Steige aus Pappe, insbesondere für Obst und Gemüse, mit einem rechteckigen Bodenteil (1), an dem durch Seitenwandstreifen (6, 7) gebildete Seitenwände (2, 3) angelenkt sind, wobei in den Ecken zwischen den Seitenwänden (2, 3) Ansätze (13) an kurzen Kanten (12) der Seitenwände (3) angelenkt sind, aus denen durch mehrfache Faltung parallel zur kurzen Kante (12) Eckstützen (22) gebildet sind, die die Seitenwände (2, 3) außerhalb des Eckstützenbereichs nach oben überragen, dadurch gekennzeichnet, daß die mit den Ansätzen (13) versehene Seitenwand (3) an ihrer oberen Längsseite über eine erste Falzlinie (18) mit einem die Eckstütze (22) überdeckenden Verbindungsstück (19) verbunden ist, an das sich über eine zweite, zu der ersten Falzlinie (18) um 90° gedrehte und gegenüber der Verbindungslinie zwischen Bodenteil (1) und der benachbarten Seitenwand (2) etwas nach außen versetzte Falzlinie (20) eine Klebelasche (21) anschließt, die, von der Oberseite der Eckstütze (22) nach unten ragend, mit der Außenseite der Seitenwand (2) verklebt ist.

2. Steige nach Anspruch 1, dadurch gekennzeichnet, daß die Klebelasche (21) im verklebten Zustand mit der Unterkante der Seitenwand (2) abschließt.

3. Steige nach Anspruch 1 oder 2, dadurch gekennzeichnet, daß der die Eckstütze (22) bildende Ansatz (13) dreiteilig ausgebildet ist.

4. Steige nach Anspruch 3, dadurch gekennzeichnet, daß das Verbindungsstück (19) die Form eines Dreiecks aufweist.

5. Steige nach einem der Ansprüche 1 bis 4, dadurch gekennzeichnet, daß die Seitenwände (2, 3) zwischen den Eckstützenbereichen doppelwandig ausgebildet sind.

6. Steige nach einem der Ansprüche 1 bis 5, dadurch gekennzeichnet, daß der erste und letzte Abschnitt (14,16) des die Eckstütze (22) bildenden Ansatzes (13) an der zur benachbarten Seitenwand (2) zeigenden Seite um die Höhe eines Falzwulstes kürzer ausgebildet sind als das Mittelteil (15) des Ansatzes (13).

7. Steige nach einem der Ansprüche 1 bis 6, dadurch gekennzeichnet, daß die Seitenwandstreifen (6, 7) an dem Bodenteil (1) im Bereich der Eckstützen (22) über einen Gegenfalz angelenkt sind.

## Claims

1. Cardboard carton, especially for fruit and vegetables, with a rectangular bottom part (1), to which are hinged sidewall strips (6, 7) forming sidewalls (2, 3), wherein in the corners between the sidewalls (2, 3) extensions (13) are hinged to the short edges (12) of the sidewalls (3), from which corner supports (22) are formed by multiple folding parallel to the short edges (12), which supports project above the sidewalls (2, 3) beyond the corner support region, characterized in that the sidewall (3) provided with the extensions (13) is connected at its upper long side by a first fold line (18) to a connecting piece (19) covering the corner support (22), on which connecting piece an adhesive tongue (21) is attached by a second fold line (20) turned through 90° to the first fold line (18) and somewhat outwardly displaced relative to the line of connection between the bottom part (1) and the adjacent sidewall (2), which tongue, projecting down from the upper side of the corner support (22), is stuck to the outside of the sidewall (2).

2. Carton according to claim 1, characterized in that the adhesive tongue (21) in the adhered state terminates at the lower edge of the sidewall (2).

3. Carton according to claim 1 or 2, characterized in that the extension (13) forming the corner support (22) is formed in three parts.

4. Carton according to claim 3, characterized in that the connecting piece (19) has the form of a triangle.

5. Carton according to one of claims 1 to 4, characterized in that the sidewalls (2, 3) are double-walled between the corner support regions.

6. Carton according to one of claims 1 to 5, characterized in that first and last sections (14, 16) of the extension (13) forming the corner support (22) are formed shorter, by the height of a fold bead, on the side facing the adjacent sidewall (2) than the middle part (15) of the extension (13).

7. Carton according to one of claims 1 to 6, characterized in that the sidewall strips (6, 7) are hinged to the bottom part (1) in the region of the corner supports (22) by a reversed fold.

## Revendications

1. Plateau en carton, en particulier pour fruits et légumes, comportant un fond rectangulaire (1) auquel s'articulent des parois latérales (2, 3) formées par des bandes de parois latérales (6, 7), tandis qu'à partir d'appendices (13), articulés aux bords courts (12) des parois latérales (3) dans les angles formés entre les parois latérales (2, 3), sont formés, par pliage multiple parallèlement au bord court (12), des supports d'angle (22) qui dépassent vers le haut par rapport aux parois latérales (2, 3) considérées en dehors de la zone des supports d'angle, caractérisé en ce que la paroi latérale (3) munie des appendices (13) est reliée sur son côté longitudinal supérieur par l'intermédiaire d'une première ligne de pliage (18) avec une pièce de liaison (19) recouvrant le support d'angle (22), à laquelle se raccorde une patte de collage (21) par l'intermédiaire d'une seconde ligne de pliage (20) formant un angle de 90° avec la première ligne de pliage (18) et légèrement décalée vers l'extérieur par rapport à la ligne de liaison entre le fond (1) et la paroi latérale voisine (2), patte de collage qui, en s'étendant vers le bas à partir du côté supérieur du support d'angle (22), est collée avec le côté extérieur de la paroi latérale (2).

2. Plateau selon la revendication 1, caractérisé en ce que la platte de collage (21) se termine à l'état collé au droit du bord inférieur de la paroi latérale (2).

3. Plateau selon la revendication 1 ou 2, caractérisé en ce que l'appendice (13) formant le support d'angle (22) est conformé en trois parties.

4. Plateau selon la revendication 3, caractérisé en ce que la pièce de liaison (19) présente la forme d'un triangle.

5. Plateau selon l'une des revendications 1 à 4, caractérisé en ce que les parois latérales (2, 3) sont conformées à double paroi entre les zones de support d'angle.

6. Plateau selon l'une des revendications 1 à 5, caractérisé en ce que la première et la dernière partie (14, 16) de l'appendice (13) formant le support d'angle (22) sont conformées de façon à être, du côté qui est dirigé vers la paroi latérale (2) voisine, plus courtes de la hauteur d'un bourrelet de pliage que la partie médiane (15) de l'appendice (13).

7. Plateau selon l'une des revendications 1 à 6, caractérisé en ce que dans la zone des supports d'angle (22), les bandes de parois latérales (6, 7) sont articulées avec le fond (1) par l'intermédiaire d'un contre-pli.
